# EUROPÄISCHE PATENTANMELDUNG

(11) **EP 4 657 001 A1**
(43) Veröffentlichungstag der Anmeldung: **03.12.2025**
(21) Anmeldenummer: 25175375.2
(22) Anmeldetag: 09.05.2025
(51) Int. Cl.: F28D 20/00

(54) **ENERGIETAUSCHEREINHEIT FÜR EINE ENERGIESPEICHERVORRICHTUNG**

(30) Priorität: 27.05.2024 DE 102024114784
(71) Anmelder: Max Boegl Wind AG, 92369 Sengenthal (DE)
(72) Erfinder: ZINNER, Joerg, 93195 Wolfsegg (DE); CZERWEK, Florian, 90518 Altdorf b. Nuernberg (DE)
(74) Vertreter: Canzler & Bergmeier Patentanwälte Partnerschaft mbB

(57) **Zusammenfassung**

Die Erfindung betrifft eine Energietauschereinheit (1) für eine Energiespeichervorrichtung (18) mit zumindest einer Umhüllung (2), die einen Innenraum (3) begrenzt und die eine Flüssigkeit aufnehmen kann, mit zumindest einem Wärmetauscher (5, 6) und mit zumindest einer Tragstruktur (4) zum Tragen zumindest der Umhüllung (2) und/oder des Wärmetauschers (5, 6). Des Weiteren ist die Tragstruktur (4) zumindest teilweise im Innenraum (3) angeordnet. Außerdem betrifft die Erfindung eine Verwendung der Umhüllung (2). Ferner betrifft die Erfindung die Energiespeichervorrichtung (18) mit einer Energietauschereinheit (1) und mit einem Behälter (19), in dem die Energietauschereinheit (1) zumindest teilweise angeordnet ist.

## Beschreibung

Die vorliegende Erfindung betrifft eine Energietauschereinheit für eine Energiespeichervorrichtung mit zumindest einer Umhüllung, die einen Innenraum begrenzt und die eine Flüssigkeit aufnehmen kann, mit zumindest einem Wärmetauscher und mit zumindest einer Tragstruktur zum Tragen zumindest der Umhüllung und/oder des Wärmetauschers.

Aus der WO 2021/004937 A1 ist eine Vorrichtung zur Energieübertragung und zur Energiespeicherung bekannt.

Aufgabe der vorliegenden Erfindung ist es, eine Energietauschereinheit für eine Energiespeichervorrichtung, die einfach zu installieren ist.

Die Aufgabe wird gelöst durch eine Energietauschereinheit, die Verwendung der Energietauschereinheit und/oder eine Energiespeichervorrichtung mit den Merkmalen des unabhängigen Anspruchs. Vorteilhafte oder bevorzugte Ausführungen sind jeweils Gegenstand eines korrespondierenden abhängigen Anspruchs.

Vorgeschlagen wird eine Energietauschereinheit für eine Energiespeichervorrichtung. Die Energiespeichervorrichtung, für die die Energietauschereinheit vorgesehen ist, kann beispielsweise im Erdreich angeordnet werden. Mit Hilfe der Energiespeichervorrichtung kann Wärme gespeichert werden, die dann zum Heizen eines Gebäudes verwendet werden kann. Zusätzlich oder alternativ kann mittels der Energiespeichervorrichtung auch das Gebäude gekühlt werden, indem die Wärme des Gebäudes auf die Energiespeichervorrichtung übertragen wird. Gegebenenfalls kann diese Wärme wieder zum Heizen verwendet werden.

Die Energietauschereinheit umfasst zumindest eine Umhüllung, die einen Innenraum begrenzt und die eine Flüssigkeit aufnehmen kann. Bei der Flüssigkeit kann es sich um Wasser handeln, welches auf einfache Weise bereitgestellt werden kann und für das keine Umweltauflagen bestehen. Die Flüssigkeit dient ferner als Speicher für die Wärme. Hierbei bietet sich Wasser an, das neben der einfachen Handhabung eine hohe Wärmekapazität aufweist. Des Weiteren kann mittels des Wassers ein Eisspeicher ausgebildet werden.

Hierbei kann das Wasser beim Wärmeentzug zum Heizen gefrieren, was eine hohe Menge an latenter Wärme liefert.

Des Weiteren umfasst die Energietauschereinheit zumindest einen Wärmetauscher. Mit Hilfe des zumindest einen Wärmetauschers kann beispielsweise Wärme auf die Flüssigkeit übertragen werden oder von der Flüssigkeit entzogen werden. Beispielsweise kann mit Hilfe der von der Flüssigkeit entzogenen Wärme ein Gebäude geheizt werden.

Außerdem umfasst die Energietauschereinheit zumindest eine Tragstruktur zum Tragen zumindest der Umhüllung und/oder des Wärmetauschers. Die Tragstruktur bildet ein Gerüst bzw. ein Grundgerüst, an dem zumindest die Umhüllung und/oder der Wärmetauscher angeordnet ist. Mit Hilfe der
Tragstruktur kann die Energietauschereinheit getragen, transportiert und/oder an den dafür vorgesehenen Ort positioniert und/oder montiert werden.

Die Tragstruktur ist zumindest teilweise im Innenraum angeordnet. Durch die Anordnung der Tragstruktur im Innenraum der Umhüllung wird eine kompakte Bauweise ermöglicht, die eine effiziente Nutzung des zur Verfügung stehenden Volumens erlaubt. Hierdurch befindet sich die Tragstruktur auch zumindest teilweise in der Flüssigkeit, wenn bei vorgesehener Verwendung die Flüssigkeit in der Umhüllung angeordnet ist. Die Umhüllung kann hierdurch eine äußere Hülle bzw. eine Außenhülle der Energietauschereinheit bilden, wobei die Tragstruktur innerhalb der Umhüllung bzw. der äußeren Hülle bzw. der Außenhülle angeordnet ist. Infolgedessen kann die Energietauschereinheit auf einfache Weise im Werk vorgefertigt werden. Am Ort der Energiespeichervorrichtung kann die Energietauschereinheit in einen dafür vorgesehenen Behälter eingesetzt werden, ohne dass weitere oder zumindest nur wenige Montageschritte nötig sind. In die Umhüllung kann dann die Flüssigkeit, vorzugsweise das Wasser, eingefüllt werden.

Vorteilhaft ist es, wenn der zumindest eine Wärmetauscher und/oder die Umhüllung an der Tragstruktur angeordnet sind. Von Vorteil ist es, wenn der zumindest eine Wärmetauscher und/oder die Umhüllung an der Tragstruktur eingehängt sind. Diese Anordnung erleichtert die Montage und/oder Demontage der Komponenten, was beispielsweise Wartungsarbeiten vereinfacht.

Es ist vorteilhaft, wenn die Tragstruktur und/oder der zumindest eine Wärmetauscher zumindest teilweise vollständig von der Umhüllung umgeben ist.

Die vollständige Umschließung sorgt dafür, dass die Tragstruktur und/oder der Wärmetauscher stets in der Flüssigkeit angeordnet sind. Zusätzlich oder alternativ kann dadurch eine einfache Konstruktion der Energietauschereinheit erzielt werden. Hierbei bedeutet teilweise vollständig, dass der Abschnitt der Tragstruktur und/oder des zumindest einen Wärmetauschers vollständig von der Umhüllung umgeben sind, die auch in die Umhüllung hinein ragen. Es kann sein, dass ein anderer Abschnitt der Tragstruktur und/oder des zumindest einen Wärmetauschers außerhalb der Umhüllung angeordnet ist.

Gemäß einer vorteilhaften Weiterbildung der Erfindung ist die Umhüllung zumindest in einer Umfangsrichtung, insbesondere vollständig, geschlossen und/oder zusammenhängend. Infolgedessen kann das Entweichen von Flüssigkeit aus dem Innenraum und/oder aus der Umhüllung heraus verhindert werden. Dadurch kann auch auf ein aufwändiges Abdichten verzichtet werden.

Des Weiteren ist es vorteilhaft, wenn im Innenraum der zumindest eine Wärmetauscher zumindest abschnittsweise angeordnet ist. Die abschnittsweise Anordnung ermöglicht eine optimierte Wärmeverteilung und/oder Wärmeübertragung auf die Flüssigkeit, was die Energieeffizienz steigert.

Darüber hinaus ist es vorteilhaft, wenn die Tragstruktur und/oder der zumindest eine Wärmetauscher im bestimmungsgemäßen Gebrauch von der Umhüllung, insbesondere von einem Umhüllungsboden und/oder von einer Umhüllungswandung der Umhüllung, beabstandet sind. Durch die Beabstandung wird verhindert, dass die Umhüllung beschädigt wird, wenn sich beispielsweise die Tragstruktur und/oder der zumindest eine Wärmetauscher auf der Umhüllung aufsteht. Das heißt, dass die Tragstruktur und/oder der zumindest eine Wärmetauscher im bestimmungsgemäßen Gebrauch keinen Kontakt mit der Umhüllung, insbesondere mit dem Umhüllungsboden und/oder mit der Umhüllungswandung der Umhüllung, aufweisen. Ausgenommen davon ist eventuell der Bereich, an dem die Umhüllung an der Tragstruktur befestigt und/oder eingehängt ist.

Vorteilhaft ist es, wenn die Umhüllung eine Einführöffnung aufweist, durch die sich die Tragstruktur in die Umhüllung und/oder in den Innenraum hinein erstreckt. Die

Einführöffnung erleichtert die Installation der Tragstruktur und ermöglicht eine modulare Bauweise, was die Flexibilität bei der Konstruktion und Anpassung an unterschiedliche Anwendungsfälle verbessert.

Darüber hinaus ist es vorteilhaft, wenn die Tragstruktur einen Innenraumabschnitt und einen Außenraumabschnitt aufweist, wobei der Innenraumabschnitt im Innenraum und der Außenraumabschnitt außerhalb des Innenraums angeordnet ist. Infolgedessen kann ein Teil der Tragstruktur, nämlich der Innenraumabschnitt, vollständig in der Umhüllung angeordnet sein. Der andere Teil der Tragstruktur, nämlich der Außenraumabschnitt, ist außerhalb der Umhüllung.

Vorteilhaft ist es, wenn im Bereich des Innenraumabschnitts die Tragstruktur von der Umhüllung beabstandet ist. Davon ausgenommen ist eventuell der Bereich, an dem die Umhüllung an der Tragstruktur befestigt und/oder eingehängt ist.

Von Vorteil ist es, wenn die Umhüllung, insbesondere lediglich, im Bereich der Befestigung mit der Tragstruktur einen Kontakt mit der Tragstruktur aufweist.

Es ist vorteilhaft, wenn die Umhüllung um die Tragstruktur, insbesondere um den Innenraumabschnitt, herum angeordnet ist. Hierdurch kann die Flüssigkeit im Bereich des Innenraumabschnitts der Tragstruktur gehalten werden. Hierbei ist der zumindest eine Wärmetauscher, insbesondere der Wärmetauscher, der in der Flüssigkeit angeordnet ist bzw. der mit der Flüssigkeit in Kontakt steht, in der Flüssigkeit.

Des Weiteren ist es vorteilhaft, wenn der im Innenraum angeordnete Innenraumabschnitt der Tragstruktur zumindest bereichsweise, insbesondere in einer Radialrichtung der Energietauschereinheit, von der Umhüllung beabstandet ist. Die radiale Beabstandung zwischen Umhüllung und Tragstruktur führt zu einer verbesserten Durchströmung und Wärmeverteilung im Innenraum, was die Effizienz des Wärmeaustausches weiter steigert. Zusätzlich oder alternativ wird hierdurch ein Kontakt zwischen Umhüllung und Tragstruktur vermieden, so dass die Umhüllung nicht beschädigt werden kann. Die Beschädigung ist zu verhindern, um ein Auslaufen der Flüssigkeit zu verhindern.

Vorteilhaft ist es, wenn die Tragstruktur zumindest ein Einhängeelement umfasst, mittels dem die Energietauschereinheit in einen Behälter der Energiespeichervorrichtung eingehängt werden kann. Das zumindest eine Einhängeelement ermöglicht eine schnelle und sichere Installation der Energietauschereinheit in den Behälter. Hierbei ist es vorteilhaft, wenn das zumindest ein Einhängeelement die einzige Verbindung zum Behälter ist. Hierdurch kann die Energietauschereinheit schnell montiert und/oder demontiert werden. Es können vorteilhafterweise auch mehrere Einhängeelemente vorhanden sein, um eine sichere Verbindung, insbesondere ein sicheres Einhängen, zu erzielen. Mit Hilfe des zumindest einen Einhängeelements kann die Energietauschereinheit auch beabstandet zum Behälter in diesem positioniert werden. Infolgedessen ist die Tragstruktur und/oder der Wärmetauscher, insbesondere bis auf das zumindest eine Einhängeelement, vom Behälter beabstandet. Hierdurch wird verhindert, dass die Tragstruktur auf dem Behälter steht, wobei die Umhüllung zwischen dem Behälter und der Tragstruktur ist und wobei die Gefahr besteht, dass die Umhüllung durchgedrückt und beschädigt wird. Durch das Einhängen bzw. Aufhängen wird somit eine Beschädigung der Umhüllung verhindert.

Es ist vorteilhaft, wenn sich das zumindest eine Einhängeelement durch die Einführöffnung erstreckt. Hierdurch wird die Energietauschereinheit derart eingehängt, dass die Umhüllung unterhalb der Einhängepunkte ist. Dadurch wird auch verhindert, dass die Umhüllung in einem Bereich zwischen dem zumindest einen Einhängeelement und dem Behälter ist, so dass die Umhüllung nicht beschädigt werden kann.

Vorteilhaft ist es, wenn die Tragstruktur zumindest ein Ringelement umfasst, das sich zumindest teilweise in einer Umfangsrichtung der Energietauschereinheit erstreckt und an dem die Umhüllung angeordnet, insbesondere eingehängt, ist. Die Verwendung eines Ringelements erhöht die strukturelle Stabilität der Tragstruktur sowie das gleichmäßige Anordnen der Umhüllung an der Tragstruktur und ermöglicht eine gleichmäßige Lastverteilung, was die Lebensdauer der Einheit verlängert. An dem zumindest einen Ringelement kann die Umhüllung auch sehr einfach angeordnet und/oder eingehängt werden. Das zumindest eine Ringelement kann vorteilhafterweise in Umfangsrichtung vollständig geschlossen sein, so dass es sich um 360° erstreckt. Alternativ kann das zumindest eine Ringelement auch aus mehreren einzelnen Ringelementabschnitten zusammengesetzt sein. Die Ringelementabschnitte können zueinander in Umfangsrichtung einen Abstand aufweisen oder sie können aneinander in Umfangsrichtung anliegen.

Darüber hinaus ist es vorteilhaft, wenn die Tragstruktur zumindest eine Horizontalstrebe und/oder zumindest eine Vertikalstrebe umfasst. An der zumindest einen Horizontalstrebe und/oder zumindest einen Vertikalstrebe kann der zumindest eine Wärmetauscher angeordnet, insbesondere eingehängt, sein. An der zumindest einen Horizontalstrebe und/oder zumindest einen Vertikalstrebe kann zusätzlich oder alternativ auch ein weiteres Element, insbesondere die im Folgenden erläuterte Abstelleinheit, angeordnet sein, auf dem der Wärmetauscher abgestellt ist und/oder die den Wärmetauscher trägt. Die Horizontal- und Vertikalstreben bieten eine stabile Ausführung der Tragstruktur, bei gleichzeitig geringem Gewicht.

Es ist vorteilhaft, wenn die Tragstruktur zumindest eine Abstelleinheit umfasst, auf dem der zumindest eine Wärmetauscher angeordnet, insbesondere abgestellt, ist. Die Abstelleinheit ermöglicht eine sichere und stabile Lagerung des Wärmetauschers, was die mechanische Beanspruchung reduziert und die Betriebssicherheit erhöht.

Vorteilhaft ist es, wenn die Abstelleinheit mit der zumindest einen Vertikalstrebe verbunden ist und/oder dem Umhüllungsboden zugewandt ist.

Darüber hinaus ist es vorteilhaft, wenn das zumindest eine Ringelement, die zumindest eine Horizontalstrebe, die zumindest eine Vertikalstrebe und/oder die zumindest eine Abstelleinheit im Innenraum angeordnet ist. Die interne Platzierung dieser Elemente optimiert die Raumausnutzung und unterstützt die strukturelle Integrität des Gesamtsystems.

Es ist vorteilhaft, wenn der zumindest eine Wärmetauscher ein Wasserwärmetauscher ist, der im Innenraum angeordnet ist und/oder der an der
Tragstruktur angeordnet, insbesondere eingehängt, ist. Mit Hilfe des Wasserwärmetauschers kann die Wärme auf die Flüssigkeit übertragen oder von der Flüssigkeit entzogen werden.

Vorteilhaft ist es, wenn die Energietauschereinheit zumindest zwei Wärmetauscher umfasst, wobei die Energietauschereinheit zumindest einen Wasserwärmetauscher und zumindest einen Luftwärmetauscher umfasst. Die Kombination aus Wasser- und Luftwärmetauscher ermöglicht eine multifunktionale Nutzung und kann so je nach Bedarf zur Temperaturregelung eingesetzt werden. Der Luftwärmetauscher ist hierbei nicht in der Flüssigkeit angeordnet, sondern kann Wärme mit der umgebenden Luft austauschen. Vorteilhafterweise ist der Luftwärmetauscher über bzw. oberhalb des Wasserwärmetauschers angeordnet, wenn die Energietauschereinheit im bestimmungsgemäßen Gebrauch verwendet wird. Beispielsweise kann mit Hilfe des Luftwärmetauschers Wärme in die Flüssigkeit übertragen werden, wenn die Flüssigkeit beispielsweise zumindest teilweise gefroren oder zumindest kälter als die Umgebung ist. Hierdurch kann der Flüssigkeit wieder Wärme zugeführt werden, die von der Umgebungsluft stammt. Der Luftwärmetauscher und der Wasserwärmetauscher können hierbei, beispielsweise mittels Rohren, miteinander gekoppelt sein, so dass der Luftwärmetauscher der Luft Wärme entziehen kann, um die Flüssigkeit zu erwärmen und gegebenenfalls aufzutauen. Mittels des Luftwärmetauschers kann der Flüssigkeit auch Wärme entzogen werden, die an die Umgebungsluft abgegeben wird. Dies kann insbesondere im Sommer von Vorteil sein, wenn das Gebäude gekühlt wird und die Flüssigkeit sehr aufgewärmt ist.

Es ist vorteilhaft, wenn der Luftwärmetauscher oberhalb des Wasserwärmetauschers, der Umhüllung, der Einführöffnung, des Innenraums, des Ringelements, der Horizontalstrebe und/oder der Vertikalstrebe angeordnet ist. Hierdurch kann der Luftwärmetauscher über dem Wasser platziert werden.

Vorteilhaft ist es, wenn die Umhüllung einteilig ausgebildet ist. Eine einteilige Umhüllung reduziert die Anzahl der Fertigungsschritte und die Wahrscheinlichkeit von Leckagen, was zu einer erhöhten Zuverlässigkeit führt. Infolgedessen wird die Dichtigkeit erhöht.

Vorteilhaft ist es, wenn die Umhüllung zweiteilig ausgebildet ist und/oder dass die Umhüllung zumindest zwei Schichten umfasst. Eine mehrschichtige oder zweiteilige Umhüllung ermöglicht eine verbesserte thermische Isolation und/oder eine Widerstandsfähigkeit der Umhüllung und bietet die Möglichkeit, verschiedene Materialien für spezifische funktionelle Anforderungen zu kombinieren.

Es ist vorteilhaft, wenn die zumindest zwei Schichten stoffschlüssig miteinander verbunden sind. Die stoffschlüssige Verbindung der Schichten erhöht die mechanische Festigkeit und verhindert das Eindringen von Feuchtigkeit zwischen den Schichten, was die Lebensdauer der Umhüllung verlängert.

Vorteilhaft ist es, wenn eine Zuleitung und/oder eine Ableitung des zumindest einen Wärmetauschers durch die Umhüllung geführt ist. Die Integration von Zuleitungen und Ableitungen durch die Umhüllung optimiert den Raumbedarf.

Vorteilhaft ist es, wenn die Umhüllung eine, insbesondere flexible, Folie ist.

Eine flexible Folie als Umhüllungsmaterial bietet eine hohe Anpassungsfähigkeit an unterschiedliche Formen und Größen und ermöglicht eine kosteneffiziente Herstellung.

Es ist vorteilhaft, wenn eine erste Schicht der Umhüllung eine, insbesondere flexible, Folie ist und/oder dass eine zweite Schicht der Umhüllung ein Flies ist, wobei die erste Schicht dem Innenraum zugewandt ist. Die Kombination aus Folie und Flies bietet eine gute Barriere gegen Flüssigkeitsdurchtritt und verbessert die thermische Isolation, was insgesamt die Effizienz und Zuverlässigkeit der Vorrichtung steigert. Mit Hilfe des Flies als äußere Schicht kann eine Beschädigung der Folie verhindert werden, wobei die Folie hauptsächlich dazu dient, die Flüssigkeit zurückzuhalten.

Vorgeschlagen wird ferner die Verwendung einer Umhüllung für eine Energietauschereinheit. Die Energietauschereinheit weist hierbei zumindest ein Merkmal der vorangegangenen und/oder nachfolgenden Beschreibung auf. Die Umhüllung weist hierbei zumindest ein Merkmal der vorangegangenen und/oder nachfolgenden Beschreibung auf.

Vorgeschlagen wird ferner eine Energiespeichervorrichtung mit einer Energietauschereinheit. Mit Hilfe der Energiespeichervorrichtung kann beispielsweise an warmen Tagen Wärme gespeichert werden, die bei kälteren Tagen für die Heizung eines Gebäudes wieder verwendet wird. Mit Hilfe der Energiespeichervorrichtung kann das Gebäude geheizt und/oder gekühlt werden. Beim Heizen wird einem Wärmereservoir Wärme entzogen. Beim Kühlen wird die Wärme aus dem Gebäude auf das Wärmereservoir übertragen. Die Energiespeichervorrichtung kann hierbei in ein Erdreich eingelassen sein, um eine platzsparende Konfiguration zu erhalten. Des Weiteren kann das Erdreich als natürliche Isolation dienen. Mit Hilfe der Energiespeichervorrichtung kann aber auch das Gebäude gekühlt werden, indem die Wärme gespeichert wird. Die Energiespeichervorrichtung kann zur Speicherung der Wärme eine Flüssigkeit bzw. ein Flüssigkeitsreservoir aufweisen, welches als Wärmespeicher dient. Die Flüssigkeit kann hierbei beispielsweise Wasser oder eine Sole sein. Die Flüssigkeit bzw. der Wärmespeicher kann zusätzlich oder alternativ auch ein Latentwärmespeicher sein.

Des Weiteren umfasst die Energiespeichervorrichtung einen Behälter, in dem die Energietauschereinheit zumindest teilweise angeordnet ist. Der Behälter dient zur Aufnahme des Wärmespeichers und zur Stabilisierung der Energiespeichervorrichtung.

Die Energietauschereinheit weist hierbei zumindest ein Merkmal der vorangegangenen und/oder nachfolgenden Beschreibung auf.

Des Weiteren ist es von Vorteil, wenn die Energietauschereinheit in den Behälter eingehängt ist. Dadurch kann die Energietauschereinheit sehr einfach installiert werden. Ein Abstellen der Energietauschereinheit in den Behälter wird dadurch ebenfalls vermieden, so dass keine Anforderungen an ein
Stützelement oder ähnliches gestellt werden müssen. Des Weiteren wird dadurch verhindert, dass die Umhüllung beschädigt wird, da sie sozusagen frei ist bzw. die Tragstruktur nicht auf der Umhüllung in dem Behälter steht.

Von Vorteil ist es, wenn die Energiespeichervorrichtung einen Deckel umfasst. Der Einbezug eines Deckels trägt zur Sicherheit und zur Umweltresistenz der gesamten Energiespeichervorrichtung bei, indem er die inneren Komponenten vor externen Einflüssen schützt.

Vorteilhaft ist es, wenn der Deckel zumindest eine Lufteintrittsöffnung und/oder zumindest eine Luftaustrittsöffnung umfasst. Die Integration von Lufteintrittsöffnung und/oder der Luftaustrittsöffnung verbessert sich die Luftzirkulation innerhalb der Energiespeichervorrichtung, was eine effizientere Kühlung oder Erwärmung der gespeicherten Energie ermöglicht. Die zumindest eine Lufteintrittsöffnung und/oder die zumindest eine Luftaustrittsöffnung sind insbesondere in Verbindung mit dem Luftwärmetauscher wichtig. Die Luftzirkulation kann von einem Ventilator unterstützt werden, der unterhalb des Deckels angeordnet sein kann.

Von Vorteil ist es, wenn der Deckel geschlossen ist und/oder dass der Deckel derart ausgebildet ist, dass diese befahrbar ist. Ein geschlossener und befahrbarer Deckel erhöht die Multifunktionalität der Speichereinheit, indem er zusätzlichen Nutzraum bietet und die Sicherheit erhöht.

Vorteilhaft ist es, wenn die Tragstruktur der Energietauschereinheit und/oder der zumindest eine Wärmetauscher der Energietauschereinheit von einem Behälterboden und/oder von einer Behälterwandung beabstandet ist. Die Beabstandung dieser Komponenten vom Behälterboden und den Behälterwandungen minimiert Wärmeverluste. Zusätzlich oder alternativ wird hierdurch eine Beschädigung an der Energietauschereinheit und insbesondere der Umhüllung verhindert. Die Energietauschereinheit ist somit freischwebend in dem Behälter angeordnet, bis auf die Stellen, an denen die Energietauschereinheit eingehängt ist.

Vorteilhaft ist es, wenn die Umhüllung an dem Behälterboden und/oder an der Behälterwandung anliegt. Das Anliegen der Umhüllung verbessert die Stabilität der Energietauschereinheit innerhalb des Behälters und schützt die Umhüllung vor Abrieb und anderen mechanischen Belastungen. Hierbei drückt der Druck der Flüssigkeit die Umhüllung von innen gegen den Behälter.

Von Vorteil ist es, wenn der Behälter aus Beton und/oder aus Betonfertigbauteilen ausgebildet ist. Beispielsweise kann der Behälter aus mehreren einzelnen Betonringen ausgebildet sein. Infolgedessen kann der Behälter auf einfache Weise ausgebildet bzw. ins Erdreich eingebracht werden.

Weitere Vorteile der Erfindung sind in den nachfolgenden Ausführungsbeispielen beschrieben. Es zeigen:
- **Figur 1**: eine schematische Schnittansicht einer Energietauschereinheit ohne Wärmetauscher,
- **Figur 2**: eine schematische Schnittansicht einer Energietauschereinheit mit Wärmetauscher,
- **Figur 3**: eine schematische Schnittansicht einer Tragstruktur der Energietauschereinheit,
- **Figur 4**: eine schematische Schnittansicht einer Energietauschereinheit mit zwei Wärmetauschern,
- **Figur 5**: eine schematische Schnittansicht einer Energiespeichervorrichtung mit der Energietauschereinheit und einer Flüssigkeit,
- **Figur 6**: eine schematische Schnittansicht einer Energiespeichervorrichtung mit der Energietauschereinheit mit zwei Wärmetauschern und einem Deckel mit Lufteintrittsöffnung und Luftaustrittsöffnung,
- **Figur 7**: eine schematische Schnittansicht einer Energiespeichervorrichtung mit der Energietauschereinheit mit zwei Wärmetauschern und einem geschlossenen Deckel und
- **Figur 8**: eine schematische Schnittansicht der Umhüllung mit zwei Schichten.

Figur 1 zeigt eine Energietauschereinheit 1 für eine Energiespeichervorrichtung 18. Mit Hilfe der Energiespeichervorrichtung 18 kann Energie bzw. Wärme gespeichert und wieder entzogen werden. Damit kann ein Gebäude gekühlt und/oder geheizt werden.

Die Energietauschereinheit 1 umfasst eine Umhüllung 2, die einen Innenraum 3 umgrenzt. Innerhalb dieses Innenraums 3 ist eine Tragstruktur 4 zumindest teilweise angeordnet, die dazu dient, zumindest die Umhüllung 2 zu tragen. Die Umhüllung 2 ist so konzipiert, dass sie eine Flüssigkeit 27 aufnehmen kann. Die Tragstruktur 4 ist derart im Innenraum 3 angeordnet, dass sie zumindest teilweise darin angeordnet ist.

Die Umhüllung 2 weist ferner einen Umhüllungsboden 7 und eine Umhüllungswandung 8 auf.

Des Weiteren weist die Umhüllung 2, wie hier zu sehen ist, die Form eines Sacks auf, wobei darin die Tragstruktur 4 angeordnet ist bzw. die die Umhüllung 2 zumindest teilweise umgibt.

Die Umhüllung 2 umfasst ferner eine Einführöffnung 9, durch die die
Tragstruktur 4 in den Innenraum 3 eingeführt ist bzw. durch die sich die Tragstruktur 4 in den Innenraum 3 erstreckt bzw. aus diesem heraus erstreckt.

Gemäß dem vorliegenden Ausführungsbeispiel weist die Tragstruktur 4 zumindest einen Innenraumabschnitt 10 und einen Außenraumabschnitt 11 auf. Der Innenraumabschnitt 10 ist innerhalb des Innenraums 3 angeordnet, während der Außenraumabschnitt 11 außerhalb des Innenraums 3 angeordnet ist. Zusätzlich ist zu sehen, dass die Umhüllung 2 die Tragstruktur 4 umschließt, insbesondere den Innenraumabschnitt 10. Gemäß dem vorliegenden Ausführungsbeispiel trennt die Einführöffnung 9 den Innenraumabschnitt 10 vom Außenraumabschnitt 11.

Gemäß der Figur 1 ist weiterhin zu sehen, dass die Tragstruktur 4 mindestens ein Einhängeelement 12 umfasst, welches eine Befestigung, Anordnung und/oder ein Einhängen der Energietauschereinheit 1 in einem Behälter 19 der Energiespeichervorrichtung 18 ermöglicht. Mittels des zumindest einen Einhängeelements 12 kann die Energietauschereinheit 1 am Behälter 19 eingehängt werden, was in einer folgenden Figur gezeigt ist. Das zumindest eine Einhängeelement 12 erstreckt sich durch die Einführöffnung 9 der Umhüllung 2. Durch die Einführöffnung 9 kann sich die Tragstruktur 4 in den Innenraum 3 hinein erstrecken.

Im vorliegenden Ausführungsbeispiel bzw. in der hier gezeigten Schnittdarstellung sind drei Einhängeelemente 12a - 12c gezeigt. Es kann ein weiteres Einhängeelement 12 vorhanden sein, das allerdings in der hier gezeigten Schnittdarstellung nicht zu sehen ist. Die Einhängeelemente 12 können äquidistant angeordnet sein.

Des Weiteren umfasst die Tragstruktur 4 zumindest ein Ringelement 13, an dem die Umhüllung 2 angeordnet ist. Hierbei kann die Umhüllung 2 am zumindest einen Ringelement 13 eingehängt sein. Infolgedessen kann die Umhüllung 2 sehr einfach montiert und/oder demontiert werden. Das Ringelement 13 kann ferner ein geschlossener Ring sein. Zusätzlich oder alternativ kann das Ringelement 13 auch aus mehreren einzelnen Ringsegmenten zusammengesetzt sein. Diese Ringsegmente können zueinander beabstandet sein oder können jeweils aneinander anschließen. An dem Ringelement 13 können beispielsweise Hakenelemente angeordnet sein, an denen die Umhüllung 2 mit Ösen eingehängt werden kann. Wie hier außerdem zu sehen ist, ist das zumindest eine Ringelement 13, insbesondere in Radialrichtung der Energietauschereinheit 1, zwischen Umhüllung 2 und den Einhängeelementen 12 angeordnet.

Des Weiteren umfasst die Tragstruktur 4 des vorliegenden Ausführungsbeispiels zumindest eine Vertikalstrebe 15 und/oder zumindest eine Horizontalstrebe 14. Diese können dazu dienen, den mindestens einen Wärmetauscher 5, 6 zu tragen. Die zumindest eine Vertikalstrebe 15 und/oder die zumindest eine Horizontalstrebe 14 können miteinander verbunden sein, um ein Gerüst der Tragstruktur 4 zu bilden. Wie hier zu sehen ist, sind die Einhängeelemente 12a - 12c an der zumindest einen Horizontalstrebe 14 angeordnet. An der hier gezeigten, zumindest einen, Horizontalstrebe 14 ist weiterhin die zumindest eine Vertikalstrebe 15 angeordnet, wobei hier zwei Vertikalstreben 15a, 15b gezeigt sind.

Die zumindest eine Vertikalstrebe 15 hängt somit an der zumindest einen Horizontalstrebe 14, die wiederum an dem zumindest einen Einhängeelement 12 hängt. An dem zumindest einen Einhängeelement 12 ist das zumindest eine Ringelement 13 angeordnet, an dem wiederum die Umhüllung 2 hängt.

Das Ausführungsbeispiel der Figur 1 umfasst ebenfalls zumindest eine Abstelleinheit 30 als Teil der Tragstruktur 4. Diese Abstelleinheit 30 kann mit mindestens einer Vertikalstrebe 15 verbunden und/oder dem Umhüllungsboden 7 zugewandt sein. Die Abstelleinheit 30 kann dazu dienen, den zumindest einen Wärmetauscher 5, 6 darauf abzustellen. Dies ist in zumindest einer der folgenden Figuren gezeigt. Auf die Abstelleinheit 30 kann der zumindest eine Wärmetauscher 5, 6 angeordnet werden. Wenn der Wärmetauscher 5, 6 auf der Abstelleinheit 30 angeordnet bzw. abgestellt ist, muss dieser nicht mit der Vertikalstrebe 15 gekoppelt sein, er kann aber mit der Vertikalstrebe 15 gekoppelt sein. Beispielsweise kann der Wärmetauscher 5, 6 mit der Vertikalstrebe 15 gekoppelt sein, um die Stabilität zu erhöhen.

Gemäß dem vorliegenden Ausführungsbeispiel sind die Abstelleinheit 30, die zumindest eine Vertikalstrebe 15 und/oder die zumindest eine Horizontalstrebe 14 sowie der zumindest eine Wärmetauscher 5, 6, wie in zumindest einer der folgenden Figuren gezeigt ist, von der Umhüllung 2 beabstandet. Dadurch wird eine Beschädigung der Umhüllung 2 vermieden. Die Tragstruktur 4 weist keine Stützen oder Ähnliches auf, die auf der Umhüllung 2 abgestellt werden müssen.

In der Figur 1 ist ferner dargestellt, dass die Umhüllung 2 zumindest in einer Umfangsrichtung geschlossen ist und/oder kann eine kontinuierliche Form aufweisen. Dies gewährleistet, dass die Umhüllung 2 den Innenraum 3 effektiv und dicht umschließt.

Weiterhin wird aus dem Ausführungsbeispiel der Figur 1 deutlich, dass die im Innenraum 3 befindlichen Komponenten, wie das Ringelement 13, die Horizontalstrebe 14, die Vertikalstrebe 15 und/oder die Abstelleinheit 30, zur Gesamtstabilität und Funktionalität der Energietauschereinheit 1 beitragen. Diese Anordnung führt zu einer optimierten Positionierung des mindestens einen Wärmetauschers 5, 6 innerhalb des Innenraums 3, was die Effizienz der Energieübertragung signifikant steigert.

Merkmale, welche bereits in der zumindest einen vorgegangenen Figur beschrieben sind, können der Einfachheit halber nicht nochmals erklärt werden. Ferner können Merkmale auch erst in dieser oder in zumindest einer der nachfolgenden Figuren beschrieben werden. Des Weiteren werden der Einfachheit halber für gleiche Merkmale gleiche Bezugszeichen verwendet. Außerdem können der Übersichtlichkeit halber nicht mehr alle Merkmale in den folgenden Figuren gezeigt und/oder mit einem Bezugszeichen versehen sein. Es können jedoch in einer oder mehreren der vorangegangenen Figuren gezeigte Merkmale auch in dieser oder in einer oder mehreren der nachfolgenden Figuren vorhanden sein. Ferner können der Übersichtlichkeit halber Merkmale auch erst in dieser oder in einer oder mehreren der nachfolgenden Figuren gezeigt und/oder mit einem Bezugszeichen versehen sein. Nichtsdestotrotz können Merkmale, welche erst in einer oder mehreren der nachfolgenden Figuren gezeigt sind, auch bereits in dieser oder einer vorangegangenen Figur vorhanden sein.

Figur 2 zeigt die Energietauschereinheit 1 mit einem Wasserwärmetauscher 5 als Wärmetauscher 5, 6. Der Wasserwärmetauscher 5 kann Wärme mit der Flüssigkeit, beispielsweise Wasser, austauschen. Wasser kann hier verwendet werden, da es sehr kostengünstig zur Verfügung steht und bei der Verwendung von Wasser keine Umweltaspekte beachtet werden müssen. Selbst wenn das Wasser ausläuft, sind keine Umweltschäden zu befürchten. Alternativ sind aber auch andere Flüssigkeiten, wie beispielsweise Glykol oder eine Sole, denkbar.

Der Wasserwärmetauscher 5 ist innerhalb des Innenraums 3 angeordnet und auf die Tragstruktur 4 montiert. Bei dieser Montage wird der Wasserwärmetauscher 5 vorteilhaft an die Tragstruktur 4 angehängt.

Der Wasserwärmetauscher 5 ist gemäß dem vorliegenden Ausführungsbeispiel zwischen den Vertikalstreben 15a, 15b und/oder auf der Abstelleinheit 30 angeordnet.

Gemäß dem vorliegenden Ausführungsbeispiel umfasst der zumindest eine Wärmetauscher 5, 6, der hier ein Wasserwärmetauscher 5 ist, zumindest eine Zuleitung 25 und eine Ableitung 26, um Wärme zum Wärmetauscher 5, 6 zu transportieren und/oder abzutransportieren. Die Zuleitung 25 und/oder die Ableitung 26 sind hier durch die Umhüllung 2 durchgeführt.

In der Figur 3 ist lediglich die Tragstruktur 4 der Energietauschereinheit 1 ohne die Umhüllung 2 und ohne den Wärmetauscher 5, 6 dargestellt.

Gemäß Figur 3 umfasst die Tragstruktur 4 mindestens das eine Einhängeelement 12. In dieser Schnittansicht sind wieder drei Einhängeelemente 12a - 12c gezeigt. Diese Einhängeelemente 12 sind derart gestaltet, dass sie die Installation der Energietauschereinheit 1 in einem entsprechenden Behälter 19 ermöglichen. Mittels den Einhängeelementen 12 kann die Energietauschereinheit 1 in den Behälter 19 eingehängt werden. Hierbei ist es vorteilhaft, wenn mittels der Einhängeelementen 12 die einzige Verbindung zum Behälter 19 ausgebildet wird. Dadurch wird verhindert, dass andere Strukturen, wie beispielsweise Stützen, auf der Umhüllung 2 aufstehen und die Umhüllung 2 hierdurch beschädigen. Die Energietauschereinheit 1 hängt hierbei lediglich mittels den Einhängeelementen 12 im Behälter 19.

Weiterhin zeigt die Figur 3 die zumindest eine Horizontalstrebe 14 und/oder die zumindest eine Vertikalstrebe 15, welche Bestandteil der Tragstruktur 4 sind. Die zumindest eine Horizontalstrebe 14 und/oder die zumindest eine Vertikalstrebe 15 tragen zur Aussteifung der Tragstruktur 4 bei und verbessern somit deren strukturelle Integrität.

Zusätzlich ist in der Figur 3 die Abstelleinheit 30 zu sehen, die im unteren Bereich der Tragstruktur 4 positioniert ist. Die Abstelleinheit 30 dient der Aufnahme von weiteren Komponenten der Energietauschereinheit 1, wie zum Beispiel des Wärmetauschers 5, 6.

In der Figur 4 ist die Energietauschereinheit 1 abgebildet, die über zwei Wärmetauscher 5, 6 verfügt. Die hier gezeigte Energietauschereinheit 1 umfasst einen Wasserwärmetauscher 5, wie er bereits in der Figur 2 gezeigt ist, und einen Luftwärmetauscher 6. Die dargestellte Energietauschereinheit 1 zeigt die Umhüllung 2, die den Innenraum 3 umfasst, und die Tragstruktur 4.

Innerhalb des durch die Umhüllung 2 gebildeten Innenraums 3 befindet sich der Wasserwärmetauscher 5. Die Abstelleinheit 30 ist ein Teil der Tragstruktur 4 und trägt zum Gesamtaufbau der Energietauschereinheit 1 bei.

Der Luftwärmetauscher 6 ist oberhalb des Wasserwärmetauschers 5 angeordnet, wie es das Ausführungsbeispiel der Figur 4 veranschaulicht. Zudem sind Zuleitungen 25 und Ableitungen 26 vorgesehen, welche die Funktionalität des Luftwärmetauschers 6 unterstützen. Hierbei weisen beide Wärmetauscher 5, 6, nämlich der Wasserwärmetauscher 5 die erste Zuleitung 25a und die erste Ableitung 26a und der Luftwärmetauscher 6 die zweite Zuleitung 25b und die zweite Ableitung 26b auf.

In dem Ausführungsbeispiel der Figur 4 ist der Luftwärmetauscher 6 auch oberhalb der Umhüllung 2, oberhalb der Einführöffnung 9, oberhalb des Ringelements 13, oberhalb der Horizontalstrebe 14 und/oder oberhalb der Vertikalstrebe 15. Der Luftwärmetauscher 6 überragt gemäß dem vorliegenden Ausführungsbeispiel auch die Einhängeelemente 12.

Figur 5 zeigt eine Energiespeichervorrichtung 18 mit der Energietauschereinheit 1, welche zumindest teilweise in einem Behälter 19 angeordnet ist. Die Flüssigkeit 27 im Behälter 19 ist das Speichermedium, das die Wärmeenergie innerhalb der Energiespeichervorrichtung 18 speichern oder freigeben kann. Die Flüssigkeit 27 ist beispielsweise Wasser, da Wasser sehr einfach zu handhaben ist und keine Sicherheitsvorkehrungen in Bezug auf Gefahrgut oder Ähnliches nötig sind. Des Weiteren weist Wasser eine hohe Wärmekapazität auf.

Das Ausführungsbeispiel der Figur 5 zeigt die Umhüllung 2 der Energietauschereinheit 1, die in den Behälter 19 eingesetzt und/oder eingehängt ist. Die Umhüllung 2 begrenzt den Innenraum 3, der die Flüssigkeit 27 aufnimmt. Die Tragstruktur 4 der Energietauschereinheit 1, zu der unter anderem die Einhängeelemente 12a, 12b und 12c gehören, ist innerhalb dieses Behälters 19 sichtbar. Diese Einhängeelemente 12 dienen der Befestigung, zum Einhängen und/oder zur Positionierung der Energietauschereinheit 1 im Behälter 19. Mit Hilfe der hier gezeigten Einhängeelemente 12a - 12c kann die Energietauschereinheit 1 in den Behälter 19 eingehängt werden. Wie hier zu sehen ist, können die Einhängeelemente 12a - 12c an einen Behälterrand 28 des Behälters 19 eingehängt werden.

Wie außerdem zu sehen ist, liegt die Umhüllung 2 an einem Behälterboden 23 und/oder der Behälterwandung 24 an. Dies ist insbesondere dann der Fall, wenn die Flüssigkeit 27 in der Umhüllung 2 angeordnet ist, da dann der Druck der Flüssigkeit die Umhüllung 2 von innen gegen den einem Behälterboden 23 und/oder die Behälterwandung 24 drückt. Ausgenommen von den Einhängeelementen 12a - 12c weist sonst weder die Tragstruktur 4 noch der Wärmetauscher 5 einen Kontakt zum Behälter 19 auf. Diese Elemente sind, bis auf die Einhängeelemente 12a - 12c, vom Behälter 19 beabstandet. Dies ist ein Vorteil davon, dass die Energietauschereinheit 1 in den Behälter 19 eingehängt ist, da damit eine Beschädigung der Umhüllung 2 verhindert wird. Die Umhüllung 2 ist zwischen dem Behälter 19 und der Tragstruktur 4 und/oder dem Wasserwärmetauscher 5 angeordnet. Durch das Einhängen wird die Umhüllung 2 geschützt und/oder nicht mechanisch durch Stützen oder Ähnliches beansprucht. Durch das Einhängen kann außerdem die Energietauschereinheit 1 sehr einfach im Werk vorgefertigt, transportiert und/oder installiert werden.

In der Figur 6 ist die Energiespeichervorrichtung 18 zu sehen, die einen Deckel 20 umfasst. Gemäß dem vorliegenden Ausführungsbeispiel umfasst der Deckel 20 zumindest eine Lufteintrittsöffnung 21 und zumindest eine Luftaustrittsöffnung 22. Die Energietauschereinheit 1, die im Inneren des Behälters 19 eingefügt ist, weist sowohl einen Wasserwärmetauscher 5 als auch einen Luftwärmetauscher 6 auf, die zur Wärmeübertragung dienen. Durch die zumindest eine Lufteintrittsöffnung 21 und die zumindest eine Luftaustrittsöffnung 22 steht der Luftwärmetauscher 6 in Kontakt mit der Umgebung und kann Wärme an die umgebende Luft abgeben oder von dieser aufnehmen. Die beiden Wärmetauscher 5, 6 können miteinander in Kontakt stehen. Zusätzlich oder alternativ kann der Luftwärmetauscher 6 Wärmeenergie mit der Luft austauschen, aber auch Wärmeenergie mit der Flüssigkeit 27 austauschen. Wenn beispielsweise das Wasser als Flüssigkeit 27 gefroren ist, da zu viel Wärmeenergie entzogen wurde, kann mittels des Luftwärmetauschers 6 Wärmeenergie von der Luft entzogen werden, um das gebildete Eis aufzutauen. Infolgedessen steht wieder Wärmeenergie zum Heizen zur Verfügung, die der Flüssigkeit 27 entzogen werden kann.

Des Weiteren ist in der Figur 6 ein Ventilator 29 gezeigt. Dieser Ventilator 29 unterstützt die Bewegung der Luft durch die Lufteintrittsöffnung 21 und die Luftaustrittsöffnung 22 und erhöht somit die Leistungsfähigkeit des Luftwärmetauschers 6.

Des Weiteren ist über der Lufteintrittsöffnung 21 ein Dach 31 angeordnet, um die Lufteintrittsöffnung 21 zu überdecken.

Die Figur 7 zeigt eine geschlossene Ausführung der Energiespeichervorrichtung 18, bei der insbesondere der Deckel 20 geschlossen ist. Der Deckel 20 ist derart ausgestaltet, dass er eine Befahrbarkeit ermöglicht, was auf eine robuste und belastbare Konstruktion hinweist.

Der Deckel 20 sichert den Behälter 19 nach oben ab und trägt durch seine stabile Ausführung zur Gesamtfunktionalität der Energiespeichervorrichtung 18 bei. Dies gewährleistet nicht nur eine sichere Aufbewahrung der Energietauschereinheit 1, sondern auch eine mögliche Befahrbarkeit der Vorrichtung, was in bestimmten Anwendungsszenarien von Vorteil sein kann. Durch die geschlossene Ausführung der Energiespeichervorrichtung 18 mit dem hier gezeigten Deckel 20 kann die Energiespeichervorrichtung 18 komplett im Erdreich angeordnet werden. Der Deckel 20 kann derart ausgeführt werden, dass Erde darüber angeordnet werden kann.

Der hier in der Figur 7 gezeigte Deckel 20 ist beispielsweise ein Betondeckel, der die darüber angeordnet Last, wenn beispielsweise der Deckel 20 befahrbar ist oder wenn die Energiespeichervorrichtung 18 vollständig ins Erdreich eingelassen ist, tragen kann.

Die in den Figuren gezeigte Energietauschereinheit 1 in den verschiedenen Ausführungen und/oder die Energiespeichervorrichtung 18 in den verschiedenen Ausführungen sind jeweils so orientiert, wie sie im bestimmungsgemäßen Gebrauch verwendet werden. Beispielsweise ist der Deckel 20 oben und beispielsweise die Abstelleinheit 30 ist unten bzw. dem Boden zugewandt.

Figur 8 zeigt einen Querschnitt der Umhüllung 2. Die Umhüllung 2 ist hier mittels zwei Schichten 16, 17 ausgebildet, die aneinander anliegen. Beispielsweise können die beiden Schichten 16, 17 stoffschlüssig miteinander verbunden sein. Die erste Schicht 16 kann hierbei eine, insbesondere flexible, Folie sein. Die zweite Schicht 17 kann ein Flies sein. Die erste Schicht 16 kann ferner dem Innenraum 3 zugewandt sein. Mit dieser ersten Schicht 16 kann die Flüssigkeit 27 gehalten werden. Die zweite Schicht 17 kann somit außen angeordnet sein, d. h. auf der vom Innenraum 3 abgewandten Seite. Die zweite Schicht 17 ist, wenn die Energietauschereinheit 1 im Behälter 19 eingesetzt ist, dem Behälter 19 zugewandt. Mit Hilfe der zweiten Schicht 17 kann die erste Schicht 16 geschützt werden.

### Bezugszeichenliste

- 1: Energietauschereinheit
- 2: Umhüllung
- 3: Innenraum
- 4: Tragstruktur
- 5: Wasserwärmetauscher
- 6: Luftwärmetauscher
- 7: Umhüllungsboden
- 8: Umhüllungswandung
- 9: Einführöffnung
- 10: Innenraumabschnitt
- 11: Außenraumabschnitt
- 12: Einhängeelement
- 13: Ringelement
- 14: Horizontalstrebe
- 15: Vertikalstrebe
- 16: erste Schicht
- 17: zweite Schicht
- 18: Energiespeichervorrichtung
- 19: Behälter
- 20: Deckel
- 21: Lufteintrittsöffnung
- 22: Luftaustrittsöffnung
- 23: Behälterboden
- 24: Behälterwandung
- 25: Zuleitung
- 26: Ableitung
- 27: Flüssigkeit
- 28: Behälterrand
- 29: Ventilator
- 30: Abstelleinheit
- 31: Dach

## Patentansprüche

1. Energietauschereinheit (1) für eine Energiespeichervorrichtung (18) mit zumindest einer Umhüllung (2), die einen Innenraum (3) begrenzt und die eine Flüssigkeit aufnehmen kann,
mit zumindest einem Wärmetauscher (5, 6) und
mit zumindest einer Tragstruktur (4) zum Tragen zumindest der Umhüllung (2) und/oder des Wärmetauschers (5, 6),
**dadurch gekennzeichnet,**
**dass** die Tragstruktur (4) zumindest teilweise im Innenraum (3) angeordnet ist.

2. Energietauschereinheit nach dem vorherigen Anspruch, **dadurch gekennzeichnet, dass** der zumindest eine Wärmetauscher (5, 6) und/oder die Umhüllung (2) an der Tragstruktur (4) angeordnet, insbesondere eingehängt, sind und/oder dass die Tragstruktur (4) und/oder der zumindest eine Wärmetauscher (5, 6) zumindest teilweise vollständig von der Umhüllung (2) umgeben ist und/oder dass die Umhüllung (2) zumindest in einer Umfangsrichtung, insbesondere vollständig, geschlossen und/oder zusammenhängend ist und/oder
dass im Innenraum (3) der zumindest eine Wärmetauscher (5, 6) zumindest abschnittsweise angeordnet ist.

3. Energietauschereinheit nach einem oder mehreren der vorherigen Ansprüche, **dadurch gekennzeichnet, dass** die Tragstruktur (4) und/oder der zumindest eine Wärmetauscher (5, 6) im bestimmungsgemäßen Gebrauch von der Umhüllung (2), insbesondere von einem Umhüllungsboden (7) und/oder von einer Umhüllungswandung (8) der Umhüllung (2), beabstandet sind.

4. Energietauschereinheit nach einem oder mehreren der vorherigen Ansprüche,
**dadurch gekennzeichnet, dass** die Umhüllung (2) eine Einführöffnung (9) aufweist, durch die sich die Tragstruktur (4) in die Umhüllung (2) und/oder in den Innenraum (3) hinein erstreckt, und/oder
dass die Tragstruktur (4) einen Innenraumabschnitt (10) und einen Außenraumabschnitt (11) aufweist, wobei der Innenraumabschnitt (10) im Innenraum (3) und der Außenraumabschnitt (11) außerhalb des Innenraums (3) angeordnet ist und/oder dass die Umhüllung (2) um die Tragstruktur (4), insbesondere um den Innenraumabschnitt (10), herum angeordnet ist und/oder
dass der im Innenraum (3) angeordnete Innenraumabschnitt (10) der Tragstruktur (4) zumindest bereichsweise, insbesondere in einer Radialrichtung der Energietauschereinheit (1), von der Umhüllung (2) beabstandet ist.

5. Energietauschereinheit nach einem oder mehreren der vorherigen Ansprüche, **dadurch gekennzeichnet, dass** die Tragstruktur (4) zumindest ein Einhängelement (12) umfasst, mittels dem die Energietauschereinheit (1) in einen Behälter (19) der Energiespeichervorrichtung (18) eingehängt werden kann, und/oder dass sich das zumindest eine Einhängelement (12) durch die Einführöffnung (9) erstreckt.

6. Energietauschereinheit nach einem oder mehreren der vorherigen Ansprüche, **dadurch gekennzeichnet, dass** die Tragstruktur (4) zumindest ein Ringelement (13) umfasst, dass sich zumindest teilweise in einer Umfangsrichtung der Energietauschereinheit (1) erstreckt und an dem die Umhüllung (2) angeordnet, insbesondere eingehängt, ist.

7. Energietauschereinheit nach einem oder mehreren der vorherigen Ansprüche,
**dadurch gekennzeichnet, dass** die Tragstruktur (4) zumindest eine Horizontalstrebe (14) und/oder zumindest eine Vertikalstrebe (15) umfasst, an dem der zumindest eine Wärmetauscher (5, 6) angeordnet, insbesondere eingehängt, ist, und/oder dass die Tragstruktur (4) zumindest eine Abstelleinheit (30) umfasst, auf dem der zumindest eine Wärmetauscher (5, 6) angeordnet, insbesondere abgestellt ist und/oder
dass die Abstelleinheit (30) mit der zumindest einen Vertikalstrebe (15) verbunden ist und/oder dem Umhüllungsboden (7) zugewandt ist.

8. Energietauschereinheit nach einem oder mehreren der vorherigen Ansprüche, **dadurch gekennzeichnet, dass** das zumindest eine Ringelement (13), die zumindest eine Horizontalstrebe (14), die zumindest eine Vertikalstrebe (15) und/oder die zumindest eine Abstelleinheit (30) im Innenraum (3) angeordnet ist.

9. Energietauschereinheit nach einem oder mehreren der vorherigen Ansprüche, **dadurch gekennzeichnet, dass** der zumindest eine Wärmetauscher (5, 6) ein Wasserwärmetauscher (5) ist, der im Innenraum (3) angeordnet ist und/oder der an der Tragstruktur (4) angeordnet, insbesondere eingehängt, ist.

10. Energietauschereinheit nach einem oder mehreren der vorherigen Ansprüche,
**dadurch gekennzeichnet, dass** die Energietauschereinheit (1) zumindest zwei Wärmetauscher (5, 6) umfasst, wobei die Energietauschereinheit (1) zumindest einen Wasserwärmetauscher (5) und zumindest einen Luftwärmetauscher (6) umfasst, und/oder
dass der Luftwärmetauscher (6) oberhalb des Wasserwärmetauschers (5), der Umhüllung (2), der Einführöffnung (9), des Innenraums (3), des Ringelements (13), der Horizontalstrebe (14) und/oder der Vertikalstrebe (15) angeordnet ist.

11. Energietauschereinheit nach einem oder mehreren der vorherigen Ansprüche,
**dadurch gekennzeichnet, dass** die Umhüllung (2) zweiteilig ausgebildet ist und/oder dass die Umhüllung (2) zumindest zwei Schichten (16, 17) umfasst und/oder dass die zumindest zwei Schichten (16, 17) stoffschlüssig miteinander verbunden sind und/oder
dass die erste Schicht (16) der Umhüllung (2), insbesondere flexible, eine Folie ist und/oder dass die zweite Schicht (17) der Umhüllung (2) ein Flies ist, wobei die erste (16) Schicht dem Innenraum (3) zugewandt ist.

12. Verwendung einer Umhüllung (2) für eine Energietauschereinheit (1) gemäß einem oder mehreren der vorherigen Ansprüche, wobei die Umhüllung (2) zumindest ein die Umhüllung (2) betreffendes Merkmal der vorangegangenen Ansprüche aufweist.

13. Energiespeichervorrichtung (18)
mit einer Energietauschereinheit (1) und
mit einem Behälter (19), in dem die Energietauschereinheit (1) zumindest teilweise angeordnet ist,
**dadurch gekennzeichnet,**
**dass** die Energietauschereinheit (1) gemäß einem oder mehreren der vorherigen Ansprüche ausgebildet ist.

14. Energiespeichervorrichtung nach dem vorherigen Anspruch, **dadurch gekennzeichnet, dass** die Energietauschereinheit (1) in den Behälter (19) eingehängt ist und/oder
dass die Tragstruktur (4) der Energietauschereinheit (1) und/oder der zumindest eine Wärmetauscher (5, 6) der Energietauschereinheit (1) von einem Behälterboden (23) und/oder von einer Behälterwandung (24) beabstandet ist und/oder dass die Umhüllung (2) an dem Behälterboden (23) und/oder an der Behälterwandung (24) anliegt.

15. Energiespeichervorrichtung nach einem oder mehreren der vorherigen Ansprüche, **dadurch gekennzeichnet, dass** die Energiespeichervorrichtung (18) einen Deckel (20) umfasst und/oder
dass der Deckel (20) zumindest eine Lufteintrittsöffnung (21) und/oder zumindest eine Luftaustrittsöffnung (22) umfasst und/oder
dass der Deckel (20) geschlossen ist und/oder dass der Deckel (20) derart ausgebildet ist, dass diese befahrbar ist.
